# EUROPÄISCHE PATENTSCHRIFT

(11) **EP 4 206 082 B1**
(45) Veröffentlichungstag und Bekanntmachung des Hinweises auf die Patenterteilung: **24.06.2026**
(21) Anmeldenummer: 21218454.3
(22) Anmeldetag: 31.12.2021
(51) Int. Cl.: B65C 9/00, B65C 9/18, B65C 9/36, B65C 9/42

(54) **ETIKETTIERER**
LABEL PRINTER
ÉTIQUETEUSE

(43) Veröffentlichungstag der Anmeldung: 05.07.2023
(73) Patentinhaber: Bizerba SE & Co. KG, 72336 Balingen (DE)
(72) Erfinder: Zipfel, Adrian, 72469 Tieringen (DE); Klingler, Holger, 72401 Haigerloch (DE)
(74) Vertreter: Manitz Finsterwald Patent- und Rechtsanwaltspartnerschaft mbB

(56) Entgegenhaltungen:
- EP-A1- 3 647 212
- EP-B1- 2 356 031
- EP-B1- 3 019 406
- WO-A1-2017/165737
- US-A1- 2010 101 731
- US-B1- 11 130 603

## Beschreibung

Die Erfindung betrifft einen Etikettierer zum Aufbringen von auf einem Trägerband angeordneten und auf eine Etikettenrolle gewickelten Etiketten auf Obst oder Gemüse, mit einer Etikettenspendeeinrichtung und einem Etikettenapplikator, auf den die Etikettenspendeeinrichtung aufsetzbar ist, wobei die Etikettenspendeeinrichtung einen Etikettenrollenhalter und eine antreibbare Etikettentransporteinrichtung mit einer Etikettenspendekante umfasst, wobei der Etikettenapplikator einen in einer Drehrichtung drehbar gelagerten Rotationskopf mit mehreren, insbesondere fünf, in Umfangsrichtung gleich verteilt angeordneten Aufnahmeabschnitten umfasst, die jeweils mit einem radial abstehenden Faltenbalg versehen sind, wobei der jeweilige Aufnahmeabschnitt und der jeweilige Faltenbalg einen jeweiligen Etikettenaufnehmer bilden, wobei im Betrieb die Etikettenaufnehmer fortlaufend eine Etikettenübernahme-Drehposition, in der sie ein jeweiliges Etikett von der Etikettenspendekante übernehmen, und eine Etikettenapplizier-Drehposition, in der sie das jeweilige Etikett auf das Obst oder Gemüse applizieren, durchlaufen, wobei in der Etikettenübernahme-Drehposition der jeweilige Faltenbalg eingefahren ist und in der Etikettenapplizier-Drehposition der jeweilige Faltenbalg ausgefahren ist, wobei die Etiketten zwischen der Etikettenübernahme-Drehposition und der Etikettenübernahme-Drehposition an den Etikettenaufnehmern gehalten werden.

Obstetiketterier applizieren kleine Etiketten direkt auf Früchte wie Äpfel, Kiwis, Avocados oder Melonen. Der Etikettenapplikator des Etikettierers besitzt einen Rotationskopf, der entlang seines Umfangs mit mehreren Etikettenaufnehmern mit Faltenbälgen versehen ist. Die Etikettenaufnehmer nehmen in einer Etikettenübernahme-Drehposition ein Etikett von einer Etikettenspendekante auf und geben es in einer Etikettenapplizier-Drehposition, in der sie in der Regel nach unten zeigen, auf die vorbeigeförderten Früchte ab. Derartige Etikettierer sind beispielsweise aus den Dokumenten EP 3 019 406 B1 und EP 2 356 031 B1 bekannt. Weitere Etikettierer gemäß dem Oberbegriff des Anspruchs 1 sind aus den Dokumenten US 2010/101731 A1 und WO 2017/165737 A1 bekannt.

Allerdings kommt es in der Praxis vor, dass der Appliziervorgang nicht funktioniert, d.h. dass in der Etikettenapplizier-Drehposition ein Etikett nicht auf die jeweilige vorbeigeförderte Frucht appliziert wird, sondern an dem jeweiligen Etikettenaufnehmer verbleibt, der das Etikett dann bis zu der Etikettenübernahme-Drehposition mitführt, in der der Etikettenaufnehmer aber ein neues Etikett aufnehmen soll. Dies führt regelmäßig zu Fehlfunktionen des Etikettierers.

Der Erfindung liegt die Aufgabe zugrunde, einen Etikettierer der eingangs genannten Art anzugeben, bei dem durch nicht applizierte Etiketten ausgelöste Fehlfunktionen vermieden werden können.

Diese Aufgabe wird durch einen Etikettierer mit den Merkmalen des Anspruchs 1 gelöst, und insbesondere dadurch, dass die Etikettenspendeeinrichtung einen Etikettensensor aufweist, der dazu ausgelegt ist, zu detektieren, ob ein jeweiliger in die Etikettenübernahme-Drehposition einlaufender Etikettenaufnehmer noch das Etikett hält, das er bei seinem vorhergehenden Durchlauf an der Etikettenübernahme-Drehposition übernommen hat.

Erfindungsgemäß wird ein Etikettensensor eingesetzt und dazu verwendet, zu detektieren, ob ein Etikettenaufnehmer, dem in der Etikettenübernahme-Drehposition ein Etikett übergeben werden soll, bereits mit einem Etikett versehen ist. Ist dies der Fall, können entsprechende Maßnahmen eingeleitet werden, um ansonsten ausgelöste Fehlfunktionen zu vermeiden.

Vorteilhafte Ausbildungen der Erfindung sind in den Unteransprüchen, der Beschreibung und der Zeichnung beschrieben.

Der Etikettierer ist dazu ausgelegt, im Betrieb die Etiketten intermittierend in Schritten in die Etikettenübernahme-Drehposition des jeweiligen Etikettenaufnehmers zu spenden, wobei bei jedem Schritt das Trägerband um einen Weg weitertransportiert wird, der der Summe aus der Etikettenlänge und dem Abstand zwischen zwei aufeinander folgenden Etiketten auf dem Trägerband entspricht, wobei das Trägerband immer dann um einen Schritt weitertransportiert wird, wenn der Etikettensensor nicht detektiert hat, dass der jeweilige Etikettenaufnehmer noch das vorherige Etikett hält, und wobei der Weitertransport des Trägerbands um einen Schritt ausgesetzt wird, wenn der Etikettensensor detektiert hat, dass der jeweilige Etikettenaufnehmer noch das vorherige Etikett hält. Stellt der Etikettensensor fest, dass kein Problem aufgrund eines nicht applizierten Etiketts besteht, wird der nächste Schritt ausgeführt und das neue Etikett in die Etikettenübernahme-Drehposition des jeweiligen Etikettenaufnehmers gespendet. Andernfalls wird der nächste Schritt nicht ausgeführt und es wird davon ausgegangen, dass der noch das vorherige Etikett haltende Etikettenaufnehmer dieses bei seinem nächsten Durchlauf an der Etikettenapplizier-Drehposition auf eine vorbeigeförderte Frucht appliziert.

Darüber hinaus kann der Etikettierer dazu ausgelegt sein, den Betrieb zu unterbrechen und ein Fehlersignal auszugeben, wenn der Etikettensensor bei mehreren, insbesondere drei oder fünf, Durchläufen eines Etikettenaufnehmers hintereinander detektiert hat, dass der Etikettenaufnehmer noch das vorherige Etikett hält. Dies ist dann vorteilhaft, wenn ein Etikett trotz mehrfachen Durchlaufs der Etikettenapplizier-Drehposition an dem Etikettenaufnehmer halten bleibt.

Insbesondere ist der Etikettierer dazu ausgelegt, im Betrieb den Rotationskopf intermittierend in Schritten zu drehen, wobei bei jedem Schritt der Rotationskopf um einen Winkel gedreht wird, der der Division von 360° durch die Anzahl der Etikettenaufnehmer entspricht, insbesondere 72°, wobei nach jedem Schritt einer der Etikettenaufnehmer die Etikettenübernahme-Drehposition einnimmt, wobei die Detektion, ob der jeweilige Etikettenaufnehmer noch das vorherige Etikett hält, dann erfolgt, wenn der jeweilige Etikettenaufnehmer die Etikettenübernahme-Drehposition einnimmt. Der Rotationskopf dreht dann nicht kontinuierlich, sondern schrittweise. Nach jedem Schritt befindet sich einer der Etikettenaufnehmer in der Etikettenübernahme-Drehposition, in der die vorgenannte Detektion durchgeführt wird und in der der jeweilige Etikettenaufnehmer zur Übernahme eines Etiketts von der Etikettenspendeeinrichtung bereit ist.

Der Etikettenapplikator kann einen Motor zum Antrieb der Etikettentransporteinrichtung der Etikettenspendeeinrichtung und eine Steuerungseinrichtung zur Steuerung des Motors zum Antrieb der Etikettentransporteinrichtung aufweisen, wobei beim Aufsetzen der Etikettenspendeeinrichtung auf den Etikettenapplikator automatisch sowohl eine antriebswirksame mechanische Verbindung zwischen dem Motor zum Antrieb der Etikettentransporteinrichtung und der Etikettentransporteinrichtung als auch eine elektrische Verbindung zwischen der Steuerungseinrichtung und dem Etikettensensor hergestellt wird, bevorzugt über eine elektrische Steckverbindung. Es sind dann keine weiteren Maßnahmen zum Antrieb der Etikettentransporteinrichtung und zur Kommunikation mit dem Etikettensensor erforderlich.

Bevorzugt ist der Etikettensensor in Flucht mit dem jeweiligen die Etikettenübernahme-Drehposition einnehmenden Etikettenaufnehmer und der Etikettenspendekante angeordnet, wobei die Etikettenspendekante zwischen dem Etikettensensor und dem jeweiligen die Etikettenübernahme-Drehposition einnehmenden Etikettenaufnehmer angeordnet ist. Damit kann gewährleistet werden, dass der Etikettensensor eine freie Sicht auf den die Etikettenübernahme-Drehposition einnehmenden Etikettenaufnehmer hat.

Der Etikettensensor kann als eine Laser-Reflexions-Lichtschranke ausgebildet sein. Mit einem derartigen Sensor kann ein auf einem jeweiligen Etikettenaufnehmer befindliches Etikett zuverlässig detektiert werden.

Insbesondere weist der Etikettenapplikator einen Motor zum Antrieb des Rotationskopfes und eine Steuerungseinrichtung zur Steuerung des Motors zum Antrieb des Rotationskopfes auf. Zusätzlich kann der Etikettenapplikator einen von der Steuerungseinrichtung steuerbaren Motor zum Antrieb der Etikettentransporteinrichtung der Etikettenspendeeinrichtung aufweisen. Ist ein Motor zum Antrieb der Etikettentransporteinrichtung der Etikettenspendeeinrichtung bereits aufseiten des Etikettenapplikators vorgesehen, kann auf einen entsprechenden Motor aufseiten des Etikettenspendeeinrichtung verzichtet werden. Bei der Steuerungseinrichtung zur Steuerung des Motors zum Antrieb des Rotationskopfes handelt es sich um die vorgenannte Steuerungseinrichtung zur Steuerung des Motors zum Antrieb der Etikettentransporteinrichtung, um bei dem von der Steuerungseinrichtung steuerbaren Motor zum Antrieb der Etikettentransporteinrichtung der Etikettenspendeeinrichtung handelt es sich um den vorgenannten Motor zum Antrieb der Etikettentransporteinrichtung der Etikettenspendeeinrichtung.

Die Erfindung wird im Folgenden beispielhaft unter Bezugnahme auf die Zeichnung beschrieben. Es zeigen:
- Fig. 1: eine Etikettieranlage mit mehreren nebeneinander und hintereinander angeordneten erfindungsgemäßen Etikettierern, wobei jeder Etikettierer einen Etikettenapplikator und eine auf den Etikettenapplikator aufgesetzte Etikettenspendeeinrichtung aufweist,
- Fig. 2a: den Etikettenapplikator mit einer Seitenwange und einem Rotationskopf,
- Fig. 2b: den Etikettenapplikator ohne Seitenwange,
- Fig. 2c: die Seitenwange in einem Längsschnitt,
- Fig. 3a: einen Luftverteilerkern des Etikettenapplikators,
- Fig. 3b: einen Rotationskopf des Etikettenapplikators,
- Fig. 3c: den Luftverteilerkern und den Rotationskopf in einem zusammengesetzten Zustand,
- Fig. 3d: einen Querschnitt entlang A-A in Fig. 3c,
- Fig. 3e: einen Querschnitt entlang B-B in Fig. 3c,
- Fig. 3f: einen Querschnitt entlang C-C in Fig. 3c,
- Fig. 4a: einen Faltenbalg,
- Fig. 4b: eine Membran für den Faltenbalg,
- Fig. 5a: die Etikettenspendeeinrichtung in einer Seitenansicht,
- Fig. 5b: die Etikettenspendeeinrichtung in einer perspektivischen Ansicht von unten,
- Fig. 5c: die Etikettenspendeeinrichtung mit einem Etikettensensor vor einem Aufsetzen auf den Etikettenapplikator,
- Fig. 5d: eine Rollenanordnung der Etikettenspendeeinrichtung, und
- Fig. 6: ein Trägerband.

Fig. 1 zeigt eine Etikettieranlage mit acht nebeneinander und in zwei zueinander versetzten Reihen hintereinander angeordneten erfindungsgemäßen Etikettierern 11, wobei jeder Etikettierer 11 einen Etikettenapplikator 13 und eine auf den Etikettenapplikator 13 aufgesetzte Etikettenspendeeinrichtung 15 aufweist. Die Etikettierer 11 befinden sich über einer Förderbandeinrichtung 17, auf der Obst unter den Etikettierern 11 hindurch gefördert wird, wobei die einzelnen Stücke Obst bzw. die Früchte jeweils mit einem Etikett 99 (vgl. Fig. 6) versehen werden. Die Früchte befinden sind dabei in einem sog. Tray, in dem sie in mehreren nebeneinander liegenden Reihen geordnet platziert sind. Ist ein Tray unter den Etikettierern 11 hindurchgelaufen, kann den Etikettierern 11 das nächste Tray zugeführt werden. Die Förderbandeinrichtung 17 kann aber auch mehrere nebeneinander liegende Förderbandspuren aufweisen, entlang denen die Früchte unter den Etikettierern 11 hindurch gefördert werden. Die Anwesenheit der Früchte kann durch eine Detektoreinrichtung, beispielsweise mittels Laser-Profilometrie, erkannt werden, um ein Applizieren der Etiketten 99 auf das Obst jeweils im jeweils richtigen Moment zu ermöglichen.

In den Fig. 2a und 2b ist der Etikettenapplikator 13 in Einzeldarstellung mit einer langgestreckten Seitenwange 19 und ohne die Seitenwange 19 gezeigt. Der Etikettenapplikator 13 umfasst einen feststehenden zylindrischen Luftverteilerkern 21 mit einem Saugluftanschluss 23 und einem Druckluftanschluss 25. Darüber hinaus umfasst der Etikettenapplikator 13 einen in einer Drehrichtung 27 drehbar auf dem Luftverteilerkern 21 gelagerten Rotationskopf 29. Der Rotationskopf 29 umfasst fünf in Umfangsrichtung gleich verteilt angeordnete Aufnahmeabschnitte 31, die jeweils mit einem radial abstehenden Faltenbalg 33 versehen sind, wobei die Faltenbälge in Fig. 2b weggelassen sind. Der jeweilige Aufnahmeabschnitt 31 und der jeweilige Faltenbalg 33 bilden einen jeweiligen Etikettenaufnehmer 35.

Die Faltenbälge 33 sind über den Luftverteilerkern 21 und abhängig von ihrer jeweiligen Drehposition mit Saugluft oder Druckluft versorgbar. Im Betrieb des Etikettierers 11 durchlaufen die Etikettenaufnehmer 35 fortlaufend eine Etikettenübernahme-Drehposition, in der sie ein jeweiliges Etikett 99 von einer Etikettenspendekante 37 der Etikettenspendeeinrichtung 15 (vgl. Fig. 5a bis 5c) übernehmen und die in den Fig. 2a und 2b von dem Etikettenaufnehmer 35-1 bzw. dem Aufnahmeabschnitt 31-1 eingenommen wird, und eine Etikettenapplizier-Drehposition, in der sie das jeweilige Etikett 99 auf das Obst applizieren und die in den Fig. 2a und 2b zwischen den Drehpositionen der beiden Etikettenaufnehmer 35-3 und 35-4 bzw. der beiden Aufnahmeabschnitte 31-3 und 31-4 eingenommen wird. In den Fig. 3c bis 3f befindet sich der Etikettenaufnehmer 35-1 bzw. der zugehörige Aufnahmeabschnitt 31-1 in der Etikettenapplizier-Drehposition.

In der Etikettenübernahme-Drehposition werden die Etikettenaufnehmer 35 mit Saugluft versorgt und der jeweilige Faltenbalg 33 ist entsprechend eingefahren. In der Etikettenapplizier-Drehposition werden die Etikettenaufnehmer 35 mit Druckluft versorgt und der jeweilige Faltenbalg 33 ist ausgefahren. Durch die Verwendung der ein- und ausfahrbaren, flexiblen Faltenbälge 33 kann verhindert werden, dass das Obst beim Etikettieren eingedrückt wird. Zwischen der Etikettenübernahme-Drehposition und der Etikettenübernahme-Drehposition werden die Etiketten an den Etikettenaufnehmern 35 gehalten.

Wie in der perspektivischen Ansicht des Luftverteilerkerns 21 in Fig. 3a gezeigt ist, sind der Saugluftanschluss 23 und der Druckluftanschluss 25 an einer der beiden Stirnseiten des Luftverteilerkerns 21 angeordnet. An den Saugluftanschluss 23 schließt ein sich entlang der Zylinderachse des Luftverteilerkerns 21 verlaufender Saugluftkanal 39 an, und an den Druckluftanschluss 25 schließt ein sich entlang der Zylinderachse des Luftverteilerkerns 21 verlaufender Druckluftkanal 41 an. Wie sich aus einem Vergleich der Fig. 3d, 3e und 3f ergibt, erstreckt sich der Druckluftkanal 41 tiefer in den Luftverteilerkern 21 hinein als der Saugluftkanal 39.

Wie in Fig. 3a weiter gezeigt ist, weist der Luftverteilerkern 21 an seiner Außenfläche eine durchgehende Nut 43 auf. Die Nut 43 erstreckt sich in Umfangsrichtung des Luftverteilerkerns 21 über einen Winkelbereich von ca. 320°. Von dem Saugluftkanal 39 führen insgesamt sechs radial abgehende Saugluftleitungen 45 (vgl. Fig. 3d) zu der Nut 43. Die Saugluftleitungen 45 sind dabei in einer senkrecht zu dem Saugluftkanal 39 orientierten gemeinsamen Ebene angeordnet. Über die Saugluftleitungen 45 ist die Nut 43 mit dem Saugluftanschluss 23 verbunden. Von dem Druckluftkanal 41 führt eine radial abgehende Druckluftleitung 47 (vgl. Fig. 3f) zu einer Öffnung 49 in einem nutfreien Bereich der Außenfläche des Luftverteilerkerns 21.

Wie aus Fig. 3b erkennbar ist, weisen die Aufnahmeabschnitte 31 des Rotationskopfs 29 jeweils einen Durchgang 51 (vgl. Fig. 3e) zur Verbindung des jeweiligen Etikettenaufnehmers 35 mit dem Saugluftanschluss 23 und einen Durchgang 53 (vgl. Fig. 3f) zur Verbindung des jeweiligen Etikettenaufnehmers 35 mit dem Druckluftanschluss 25 auf. Dabei liegt der Durchgang 53 zur Verbindung mit dem Druckluftanschluss 25 tiefer in dem Luftverteilerkern 21 als der Durchgang 51 zur Verbindung mit dem Saugluftanschluss 23.

Insgesamt wird durch hierdurch erreicht, dass in einer Drehstellung des Rotationskopfes 29, in der der Etikettenaufnehmer 35-1 bzw. der zugehörige Aufnahmeabschnitt 31-1 die Etikettenapplizier-Drehposition einnimmt, dieser mit dem Druckluftanschluss 25 verbunden ist (vgl. Fig. 3f), alle anderen Etikettenaufnehmer 35-2, 35-3, 35-4, 35-5 bzw. zugehörigen Aufnahmeabschnitt 31-2, 31-3, 31-4, 31-5 hingegen mit der durchgehenden Nut 43 (vgl. Fig. 3e) und über die durchgehende Nut 43 mit dem Saugluftanschluss 23 verbunden sind. Die Etikettenaufnehmer 35 sind nur in einem Bereich von kurz vor bis kurz nach der Etikettenapplizier-Drehposition nicht mit der durchgehenden Nut 43 verbunden. Insbesondere erstreckt sich in der Drehstellung des Rotationskopfes 29 gemäß den Fig. 3c bis 3f die Nut 43 in Drehrichtung über die Drehposition des Aufnahmeabschnitts 31-2 hinaus und entgegen der Drehrichtung über die Drehposition des Aufnahmeabschnitts 31-5 hinaus. Dadurch können die Etiketten 99 sicher von der Etikettenübernahme-Drehposition in die Etikettenapplizier-Drehposition überführt werden. Der Luftverteilerkern 21 und der Rotationskopf 29 sind jeweils als 3D-Druckteil ausgebildet, da auf diese Weise die vorstehend beschriebenen Luftverteilungsstruktur einfach erzeugbar ist.

Die Seitenwange 19 weist gemäß Fig. 2c zwei einander gegenüberliegende Enden auf. An dem einen Ende ist ein Anschluss 55 für einen Saugluftschlauch und ein Anschluss 57 für einen Druckluftschlauch vorgesehen. Innerhalb der Seitenwange 19 sind zwei parallel zueinander von dem einem Ende zu dem anderen Ende verlaufende Kammern 59, 61 ausgebildet. An dem anderen Ende sind ein mit dem Saugluftanschluss 23 des Luftverteilerkerns 21 verbundener Saugluftauslass 63 und ein mit dem Druckluftanschluss 25 des Luftverteilerkerns 21 verbundener Druckluftauslass 65 vorgesehen. Die Kammer 59 ist mit dem Anschluss 55 für einen Saugluftschlauch und dem Saugluftauslass 63 verbunden, und die Kammer 61 ist mit dem Anschluss 57 für den Druckluftschlauch und dem Druckluftauslass 65 verbunden ist.

Zum Antrieb des Rotationskopfes 29 umfasst der Etikettenapplikator 13 einen Motor 67. Der Antrieb erfolgt dabei über ein Riemengetriebe 69. Der Motor 67 wird über eine nicht darstellte Steuerungseinrichtung gesteuert. Darüber hinaus weist der Etikettenapplikator 13 einen von der Steuerungseinrichtung steuerbaren Motor 71 für eine Querverstellung des Etikettenapplikators 13 auf einem Gestell längs der Drehachse des Rotationskopfes 29 und einen von der Steuerungseinrichtung steuerbaren Motor 73 zum Antrieb einer Etikettentransporteinrichtung 75 (vgl. Fig. 5a bis 5d) der Etikettenspendeeinrichtung 15 auf. Alle Motoren 67, 71, 73 sind in einer Reihe entlang der Längserstreckung der Seitenwange 19 angeordnet.

Die Faltenbälge 33 sind jeweils aus Silikon gebildet und weisen an ihrem dem Rotationskopf 29 abgewandten Ende jeweils mehrere Luftöffnungen 77 auf (vgl. Fig. 4a). Darüber hinaus ist eine innenliegende, luftdurchlässige Membran 79 vorgesehen (vgl. Fig. 4b), die bei anliegender Druckluft die Luftöffnungen 77 verdeckt und bei anliegender Saugluft die Luftöffnungen 77 freigibt. An ihrem dem Rotationskopf 29 zugewandten Ende sind die Faltenbälge 33 durch radiales Dehnen kraftschlüssig den Aufnahmeabschnitten 31 übergestülpt.

Die Etikettenspendeeinrichtung 15, die in den Fig. 5a bis 5d näher dargestellt ist, umfasst einen Etikettenrollenhalter 81 zum Halten der auf eine Etikettenrolle gewickelten Etiketten 99, und die antreibbare Etikettentransporteinrichtung 75 mit der Etikettenspendekante 37.

Beim Aufsetzen der Etikettenspendeeinrichtung 15 auf den Etikettenapplikator 13 greifen vier an der Etikettenspendeeinrichtung 15 vorgesehene Bolzen 83 in entsprechende in dem Etikettenapplikator 13 ausgebildete Bolzenaufnahmen 85 (vgl. Fig. 2a) ein. Darüber hinaus ist an der Etikettenspendeeinrichtung 15 ein in eine Verriegelungsstellung vorgespannter doppelter Schwenkriegel 87 vorgesehen, der eine entsprechende in dem Etikettenapplikator 13 ausgebildete Riegelaufnahme 89 hintergreift. Hierdurch kann die Etikettenspendeeinrichtung 15 fest auf dem Etikettenapplikator 13 montiert werden.

Ferner wird beim Aufsetzen der Etikettenspendeeinrichtung 15 auf den Etikettenapplikator 13 automatisch eine antriebswirksame mechanische Verbindung zwischen dem Motor 73 zum Antrieb der Etikettentransporteinrichtung 75 und der Etikettentransporteinrichtung 75 hergestellt wird. Die antriebswirksame mechanische Verbindung erfolgt über ein von dem Motor 73 antreibbares Stirnrad 91 des Etikettenapplikators 13 (vgl. Fig. 2a und 2b), das im aufgesetzten Zustand mit einem Stirnrad 93 der Etikettentransporteinrichtung 75 kämmt.

Darüber hinaus ist der Abstand zwischen dem Rotationskopf 29 und der Etikettenspendekante 37 einstellbar ist. Hierzu weist der Etikettenapplikator 13 an seiner Oberseite eine schwenkbare Justierplatte 95 auf, auf die die Etikettenspendeeinrichtung 15 aufgesetzt wird und deren Neigungswinkel über eine Einstellschraube 97 einstellbar ist (vgl. Fig. 2a).

Bei dem von der Etikettentransporteinrichtung 15 transportierten Trägerband 101, auf dem die Etiketten 99 angeordnet sind, handelt es sich um zweiteiliges Trägerband 101, das durch die Etiketten 99 zusammengehalten wird (vgl. Fig. 6).

Die Etikettentransporteinrichtung 75 ist dazu ausgebildet ist, das zweiteilige Trägerband 101 über eine angetriebene Rollenanordnung 103 der Etikettenspendekante 37 zuzuführen, an der Etikettenspendekante 37 scharf umzulenken, dabei das Trägerband 101 mittig in zwei Trägerbandhälften 109 zu teilen und die beiden Trägerbandhälften 109 seitlich zu der Rollenanordnung 103 rückzuführen. Die Etikettenspendekante 37 ist dabei V-förmig ausgebildet, um diesen Betrieb zu unterstützen. Der von dem Trägerband 101 bzw. den Trägerbandhälften 109 zurückgelegte Pfad 111 ist in Fig. 5a durch eine gestrichelte Linie veranschaulicht.

Die Rollenanordnung 103 umfasst (vgl. Fig. 5d) eine mittlere Etikettenbandrolle 105 zum Transport des zur Etikettenspendekante 37 hinlaufenden Trägerbands 101 und zwei äußere Rücklaufrollen 107 zum Transport der beiden rückgeführten Trägerbandhälften 101. Die beiden äußeren Rücklaufrollen 107 besitzen einen größeren Durchmesser als die mittlere Etikettenbandrolle 105. Darüber hinaus sind die drei Rollen 105, 107 drehfest auf einer gemeinsamen Achse montiert. Die beiden Rücklaufrollen 107 sind bereichsweise mit einer Außenverzahnung 113 versehen, wobei eine der beiden Rücklaufrollen 107 gleichzeitig das zweite Stirnrad 93 bildet, das im zusammengesetzten Zustand mit dem ersten Stirnrad 91 des Etikettenapplikators 13, das von dem Motor 73 angetrieben wird, kämmt. Hierdurch wird der Antrieb für die Rollenanordnung 103 und damit für die Etikettentransporteinrichtung 75 bereitgestellt.

Den beiden Rücklaufrollen 107 sind jeweils zwei federgelagerte Gegendruckrollen 115 zugeordnet. Die beiden Trägerbandhälften 109 werden jeweils zwischen der jeweilen Rücklaufrolle 107 und den beiden jeweiligen Gegendruckrollen 115 hindurchgeführt, um an den beiden rückgeführten Trägerbandhälften 109 zu ziehen. Aufgrund ihres größeren Durchmessers ziehen die beiden seitlichen Rücklaufrollen 107 die beiden rücklaufenden Trägerbandhälften 109 mit einer etwas höheren Geschwindigkeit als die mittlere Etikettenbandrolle 105 das hinlaufende Trägerband 101 transportiert. Hierdurch kann eine Straffung des Trägerbands 101 erreicht werden. Um den sich dabei einstellenden Schlupf zwischen der Etikettenbandrolle 105 und dem Trägerband 101 ruckfreier zu gestalten, ist die Etikettenbandrolle 105 an ihrer Außenfläche mit mehreren in Umfangsrichtung umlaufenden Gummiringen 117 versehen.

Außerdem ist die Etikettenspendeeinrichtung 15 mit einem oberhalb der Etikettenspendekante 37 angeordneten Etikettensensor 119 versehen (vgl. Fig. 5a bis 5c), der beispielsweise als eine Laser-Reflexions-Lichtschranke ausgebildet ist. In Fig. 5c ist eine vordere Seitenwand des Etikettenrollenhalters 81 weggelassen, so dass der Etikettensensor 119 besser erkennbar ist. Der Etikettensensor 119 ist in etwa auf einer Linie mit der Etikettenspendekante 37 und einem jeweiligen die Etikettenübernahme-Drehposition einnehmenden, unterhalb der Etikettenspendekante 37 befindlichen Etikettenaufnehmer 35 angeordnet. Der Etikettensensor 119 ist dazu ausgebildet, zu detektieren, ob ein jeweiliger in die Etikettenübernahme-Drehposition einlaufender Etikettenaufnehmer 35 noch das Etikett 99 hält, das er bei seinem vorhergehenden Durchlauf an der Etikettenübernahme-Drehposition übernommen hat. Durch den Etikettensensor 119 können Fehlfunktionen des Etikettierers 11 vermieden werden.

Im Betrieb des Etikettierers 11 werden die Etiketten 99 intermittierend in Schritten in die Etikettenübernahme-Drehposition des jeweiligen Etikettenaufnehmers 35 gespendet. Bei jedem Schritt wird das Trägerband 101 um einen Weg weitertransportiert wird, der der Summe aus der Etikettenlänge I und dem Abstand a zwischen zwei aufeinander folgenden Etiketten 99 auf dem Trägerband 101 entspricht (vgl. Fig. 6). Das Trägerband 101 wird immer dann um einen Schritt weitertransportiert, wenn der Etikettensensor 119 nicht detektiert hat, dass der jeweilige Etikettenaufnehmer 35 noch das vorherige Etikett 99 hält. Hat der Etikettensensor 119 hingegen detektiert, dass der jeweilige Etikettenaufnehmer 35 noch das vorherige Etikett 99 hält, wird der Weitertransport des Trägerbands 101 um einen Schritt ausgesetzt und es wird kein neues Etikett 99 in die Etikettenübernahme-Drehposition gespendet. Der betroffene Etikettenaufnehmer 35 kann dann das alte Etikett 99 bei seinem nächsten Durchlauf an der Etikettenapplizier-Drehposition auf eine vorbeigeförderte Frucht applizieren.

Wenn der Etikettensensor 119 bei mehreren, beispielsweise drei oder fünf, Durchläufen eines Etikettenaufnehmers hintereinander detektiert hat, dass ein Etikettenaufnehmer 35 noch ein altes Etikett 99 hält, wird der Betrieb des Etikettierers 11 unterbrochen und eine Fehlersignal ausgegeben. Es ist dann ein manueller Eingriff eines Bedien- oder Servicepersonals erforderlich.

Auch der Rotationskopf 29 wird intermittierend in Schritten gedreht. Bei jedem Schritt wird der Rotationskopf 29 um einen Winkel gedreht, der der Division von 360° durch die Anzahl der Etikettenaufnehmer 35 entspricht, vorliegend also um 72°. Nach jedem Schritt nimmt einer der Etikettenaufnehmer 35 die Etikettenübernahme-Drehposition ein. Die Etikettenaufnehmer 35 halten somit jeweils in der Etikettenübernahme-Drehposition zumindest kurz an. Die Detektion, ob ein jeweiliger Etikettenaufnehmer 35 noch ein altes Etikett 99 hält, erfolgt in der Etikettenübernahme-Drehposition. In der Etikettenapplizier-Drehposition hingegen halten die Etikettenaufnehmer 35 nicht an, sondern durchlaufen diese, während ein jeweiliger Schritt ausgeführt wird.

Um den Etikettensensor 11 mit der Steuerungseinrichtung des Etikettenapplikators 13 zu verbinden, weist der Etikettenapplikator 13 einen Stecker 121 und die Etikettenspendeeinrichtung 15 eine Buchse 123 auf. Bei dem vorstehend beschriebenen Aufsetzen der Etikettenspendeeinrichtung 15 auf den Etikettenapplikator 13 kann dann - neben der antriebswirksamen mechanischen Verbindung - auch automatisch eine elektrische Steckverbindung zwischen der Steuerungseinrichtung und dem Etikettensensor 119 hergestellt werden, so dass die Steuerungseinrichtung den intermittierenden Betrieb der Etikettentransporteinrichtung 75 in Abhängigkeit von dem jeweiligen Ausgabesignal des Etikettensensors 119 steuern kann.

### Bezugszeichenliste

- 11: Etikettierer
- 13: Etikettenapplikator
- 15: Etikettenspendeeinrichtung
- 17: Förderbandeinrichtung
- 19: Seitenwange
- 21: Luftverteilerkern
- 23: Saugluftanschluss
- 25: Druckluftanschluss
- 27: Drehrichtung
- 29: Rotationskopf
- 31: Aufnahmeabschnitt
- 33: Faltenbalg
- 35: Etikettenaufnehmer
- 37: Etikettenspendekante
- 39: Saugluftkanal
- 41: Druckluftkanal
- 43: Nut
- 45: Saugluftleitung
- 47: Druckluftleitung
- 49: Öffnung
- 51: Durchgang
- 53: Durchgang
- 55: Anschluss
- 57: Anschluss
- 59: Kammer
- 61: Kammer
- 63: Saugluftauslass
- 65: Druckluftauslass
- 67: Motor
- 69: Riemengetriebe
- 71: Motor
- 73: Motor
- 75: Etikettentransporteinrichtung
- 77: Luftöffnung
- 79: Membran
- 81: Etikettenrollenhalter
- 83: Bolzen
- 85: Bolzenaufnahme
- 87: Schwenkriegeleinrichtung
- 89: Riegelaufnahme
- 91: Stirnrad
- 93: Stirnrad
- 95: Justierplatte
- 97: Einstellschraube
- 99: Etikett
- 101: Trägerband
- 103: Rollenanordnung
- 105: Etikettenbandrolle
- 107: Rücklaufrolle
- 109: Trägerbandhälfte
- 111: Pfad
- 113: Außenverzahnung
- 115: Gegendruckrolle
- 117: Gummiring
- 119: Etikettensensor
- 121: Stecker
- 123: Buchse
- I, a: Länge, Abstand

## Patentansprüche

1. Etikettierer zum Aufbringen von auf einem Trägerband (101) angeordneten und auf eine Etikettenrolle gewickelten Etiketten (99) auf Obst oder Gemüse, mit einer Etikettenspendeeinrichtung (15) und einem Etikettenapplikator (13), auf den die Etikettenspendeeinrichtung (15) aufsetzbar ist,
wobei die Etikettenspendeeinrichtung (15) einen Etikettenrollenhalter (81) und eine antreibbare Etikettentransporteinrichtung (75) mit einer Etikettenspendekante (37) umfasst,
wobei der Etikettenapplikator (13) einen in einer Drehrichtung (27) drehbar gelagerten Rotationskopf (29) mit mehreren, insbesondere fünf, in Umfangsrichtung gleich verteilt angeordneten Aufnahmeabschnitten (31) umfasst, die jeweils mit einem radial abstehenden Faltenbalg (33) versehen sind, wobei der jeweilige Aufnahmeabschnitt (31) und der jeweilige Faltenbalg (33) einen jeweiligen Etikettenaufnehmer (35) bilden,
wobei im Betrieb die Etikettenaufnehmer (35) fortlaufend eine Etikettenübernahme-Drehposition, in der sie ein jeweiliges Etikett (99) von der Etikettenspendekante (37) übernehmen, und eine Etikettenapplizier-Drehposition, in der sie das jeweilige Etikett (99) auf das Obst oder Gemüse applizieren, durchlaufen, wobei in der Etikettenübernahme-Drehposition der jeweilige Faltenbalg (33) eingefahren ist und in der Etikettenapplizier-Drehposition der jeweilige Faltenbalg (33) ausgefahren ist, wobei die Etiketten (99) zwischen der Etikettenübernahme-Drehposition und der Etikettenübernahme-Drehposition an den Etikettenaufnehmern (35) gehalten werden,
**dadurch gekennzeichnet,**
**dass** die Etikettenspendeeinrichtung (15) einen Etikettensensor (119) aufweist, der dazu ausgelegt ist, zu detektieren, ob ein jeweiliger in die Etikettenübernahme-Drehposition einlaufender Etikettenaufnehmer (35) noch das Etikett (99) hält, das er bei seinem vorhergehenden Durchlauf an der Etikettenübernahme-Drehposition übernommen hat,
wobei der Etikettierer (11) dazu ausgelegt ist, im Betrieb die Etiketten (99) intermittierend in Schritten in die Etikettenübernahme-Drehposition des jeweiligen Etikettenaufnehmers (35) zu spenden, wobei bei jedem Schritt das Trägerband (101) um einen Weg weitertransportiert wird, der der Summe aus der Etikettenlänge (I) und dem Abstand (a) zwischen zwei aufeinander folgenden Etiketten (99) auf dem Trägerband (101) entspricht, wobei das Trägerband (101) immer dann um einen Schritt weitertransportiert wird, wenn der Etikettensensor (119) nicht detektiert hat, dass der jeweilige Etikettenaufnehmer (35) noch das vorherige Etikett (99) hält, und wobei der Weitertransport des Trägerbands (101) um einen Schritt ausgesetzt wird, wenn der Etikettensensor (119) detektiert hat, dass der jeweilige Etikettenaufnehmer (35) noch das vorherige Etikett (99) hält.

2. Etikettierer nach Anspruch 1,
**dadurch gekennzeichnet,**
**dass** der Etikettierer (11) dazu ausgelegt ist, den Betrieb zu unterbrechen und ein Fehlersignal auszugeben, wenn der Etikettensensor (119) bei mehreren, insbesondere drei oder fünf, Durchläufen eines Etikettenaufnehmers (35) hintereinander detektiert hat, dass der Etikettenaufnehmer (35) noch das vorherige Etikett (99) hält.

3. Etikettierer nach einem der vorstehenden Ansprüche,
**dadurch gekennzeichnet,**
**dass** der Etikettierer (11) dazu ausgelegt ist, im Betrieb den Rotationskopf (29) intermittierend in Schritten zu drehen, wobei bei jedem Schritt der Rotationskopf (29) um einen Winkel gedreht wird, der der Division von 360° durch die Anzahl der Etikettenaufnehmer (35) entspricht, insbesondere 72°, wobei nach jedem Schritt einer der Etikettenaufnehmer (35) die Etikettenübernahme-Drehposition einnimmt,
wobei die Detektion, ob der jeweilige Etikettenaufnehmer (35) noch das vorherige Etikett (99) hält, dann erfolgt, wenn der jeweilige Etikettenaufnehmer (35) die Etikettenübernahme-Drehposition einnimmt.

4. Etikettierer nach einem der vorstehenden Ansprüche,
**dadurch gekennzeichnet,**
**dass** der Etikettenapplikator (13) einen Motor (73) zum Antrieb der Etikettentransporteinrichtung (75) der Etikettenspendeeinrichtung (15) und eine Steuerungseinrichtung zur Steuerung des Motors (73) zum Antrieb der Etikettentransporteinrichtung (75) aufweist,
wobei beim Aufsetzen der Etikettenspendeeinrichtung (15) auf den Etikettenapplikator (13) automatisch sowohl eine antriebswirksame mechanische Verbindung zwischen dem Motor (73) zum Antrieb der Etikettentransporteinrichtung (75) und der Etikettentransporteinrichtung (75) als auch eine elektrische Verbindung zwischen der Steuerungseinrichtung und dem Etikettensensor (119) hergestellt wird, bevorzugt über eine elektrische Steckverbindung (121, 123).

5. Etikettierer nach einem der vorstehenden Ansprüche,
**dadurch gekennzeichnet,**
**dass** der Etikettensensor (119) in Flucht mit dem jeweiligen die Etikettenübernahme-Drehposition einnehmenden Etikettenaufnehmer (35) und der Etikettenspendekante (37) angeordnet ist, wobei die Etikettenspendekante (37) zwischen dem Etikettensensor (119) und dem jeweiligen die Etikettenübernahme-Drehposition einnehmenden Etikettenaufnehmer (35) angeordnet ist.

6. Etikettierer nach einem der vorstehenden Ansprüche,
**dadurch gekennzeichnet,**
**dass** der Etikettensensor (119) als eine Laser-Reflexions-Lichtschranke ausgebildet ist.

7. Etikettierer nach einem der vorstehenden Ansprüche,
**dadurch gekennzeichnet,**
**dass** der Etikettenapplikator (13) einen Motor (67) zum Antrieb des Rotationskopfes (29) und eine Steuerungseinrichtung zur Steuerung des Motors (67) zum Antrieb des Rotationskopfes (29) aufweist, wobei bevorzugt der Etikettenapplikator (13) zusätzlich einen von der Steuerungseinrichtung steuerbaren Motor (73) zum Antrieb der Etikettentransporteinrichtung (75) der Etikettenspendeeinrichtung (15) aufweist.

## Claims

1. A labeler for applying labels (99) arranged on a carrier tape (101) and wound onto a label roll to fruit or vegetables, comprising a label dispensing device (15) and a label applicator (13) onto which the label dispensing device (15) can be placed,
wherein the label dispensing device (15) comprises a label roll holder (81) and a drivable label transport device (75) having a label dispensing edge (37),
wherein the label applicator (13) comprises a rotary head (29) rotatably supported in a rotational direction (27) and having a plurality of, in particular five, reception sections (31) arranged uniformly distributed in the circumferential direction, each of which is provided with a radially projecting bellows (33), wherein the respective reception section (31) and the respective bellows (33) form a respective label pick-up device (35),
wherein, during operation, the label pick-up devices (35) continuously pass through a label pick-up rotational position, in which they pick up a respective label (99) from the label dispensing edge (37), and a label application rotational position, in which they apply the respective label (99) to the fruit or vegetable, wherein the respective bellows (33) is retracted in the label pick-up rotational position and the respective bellows (33) is extended in the label application rotational position, wherein the labels (99) are held at the label pick-up devices (35) between the label pick-up rotational position and the label application rotational position,
**characterized in that**
the label dispensing device (15) comprises a label sensor (119) which is designed to detect whether a respective label pick-up device (35) entering the label pick-up rotational position still holds the label (99) that it picked up during its previous pass through the label pick-up rotational position,
wherein the labeler (11) is designed to feed the labels (99) intermittently in steps into the label pick-up rotational position of the respective label pick-up device (35) during operation, wherein, at each step, the carrier tape (101) is advanced by a distance corresponding to the sum of the label length (I) and the spacing (a) between two consecutive labels (99) on the carrier tape (101),
wherein the carrier tape (101) is advanced by one step whenever the label sensor (119) has not detected that the respective label pick-up device (35) is still holding the previous label (99), and
wherein the advancement of the carrier tape (101) by one step is suspended when the label sensor (119) has detected that the respective label pick-up device (35) is still holding the previous label (99).

2. A labeler according to claim 1,
**characterized in that**
the labeler (11) is designed to interrupt operation and output an error signal if the label sensor (119) has detected, during multiple, in particular three or five, consecutive passes of a label pick-up device (35), that the label pick-up device (35) still holds the previous label (99).

3. A labeler according to one of the preceding claims,
**characterized in that**
the labeler (11) is designed to rotate the rotary head (29) intermittently in steps during operation, wherein, at each step, the rotary head (29) is rotated by an angle corresponding to the division of 360° by the number of label pick-up devices (35), in particular 72°, wherein, after each step, one of the label pick-up devices (35) assumes the label pick-up rotational position, wherein the detection of whether the respective label pick-up device (35) still holds the previous label (99) takes place when the respective label pick-up device (35) assumes the label pick-up rotational position.

4. A labeler according to one of the preceding claims,
**characterized in that**
the label applicator (13) comprises a motor (73) for driving the label transport device (75) of the label dispensing device (15) and a control device for controlling the motor (73) for driving the label transport device (75),
wherein, upon placing the label dispensing device (15) onto the label applicator (13), both a drive-effective mechanical connection between the motor (73) for driving the label transport device (75) and the label transport device (75) and an electrical connection between the control device and the label sensor (119) is automatically established, preferably via an electrical plug-in connection (121, 123).

5. A labeler according to any of the preceding claims,
**characterized in that**
the label sensor (119) is arranged in alignment with the respective label pick-up device (35) assuming the label pick-up rotational position and the label dispensing edge (37), wherein the label dispensing edge (37) is arranged between the label sensor (119) and the respective label pick-up device (35) assuming the label pick-up rotational position.

6. A labeler according to any one of the preceding claims,
**characterized in that**
the label sensor (119) is designed as a laser reflection light barrier.

7. A labeler according to any of the preceding claims,
**characterized in that**
the label applicator (13) comprises a motor (67) for driving the rotary head (29) and a control device for controlling the motor (67) for driving the rotary head (29), wherein preferably the label applicator (13) additionally comprises a motor (73) controllable by the control device for driving the label transport device (75) of the label dispensing device (15).

## Revendications

1. Étiqueteuse destinée à appliquer des étiquettes (99), disposées sur une bande support (101) et enroulées sur un rouleau d'étiquettes, sur des fruits ou des légumes, comprenant un dispositif de distribution d'étiquettes (15) et un applicateur d'étiquettes (13) sur lequel le dispositif de distribution d'étiquettes (15) peut être monté,
le dispositif de distribution d'étiquettes (15) comprenant un support de rouleau d'étiquettes (81) et un dispositif de transport d'étiquettes (75) pouvant être entraîné, muni d'un bord de distribution d'étiquettes (37), l'applicateur d'étiquettes (13) comprenant une tête rotative (29) montée de manière à pouvoir tourner dans un sens de rotation (27) et comportant plusieurs, en particulier cinq, sections de réception (31) réparties de manière uniforme dans le sens circonférentiel, qui sont chacune pourvues d'un soufflet (33) s'étendant radialement, la section de réception (31) respective et le soufflet (33) respectif formant un récepteur d'étiquettes (35) respectif,
les récepteurs d'étiquettes (35) passant, en fonctionnement, successivement par une position de rotation de prise d'étiquette, dans laquelle ils prennent une étiquette respective (99) sur le bord de distribution d'étiquettes (37), et une position de rotation d'application d'étiquette, dans laquelle ils appliquent l'étiquette respective (99) sur le fruit ou le légume, le soufflet respectif (33) étant rentré dans la position de rotation de prise d'étiquette et le soufflet respectif (33) étant déployé dans la position de rotation d'application d'étiquette, les étiquettes (99) étant maintenues au niveau des récepteurs d'étiquettes (35) entre la position de rotation de prise d'étiquette et la position de rotation d'application d'étiquettes, **caractérisée en ce que**
le dispositif de distribution d'étiquettes (15) comporte un capteur d'étiquettes (119) qui est conçu pour détecter si un récepteur d'étiquettes (35) entrant dans la position de rotation de prise d'étiquette tient encore l'étiquette (99) qu'il a prise en charge lors de son passage précédent à la position de rotation de prise d'étiquette,
l'étiqueteuse (11) étant conçue pour, en fonctionnement, distribuer les étiquettes (99) par intermittence, par pas, vers la position de rotation de prise d'étiquette du récepteur d'étiquettes (35) correspondant, à chaque pas, la bande support (101) est avancée d'une distance correspondant à la somme de la longueur de l'étiquette (I) et de l'écart (a) entre deux étiquettes successives (99) sur la bande support (101),
la bande support (101) étant avancée d'un pas chaque fois que le capteur d'étiquettes (119) n'a pas détecté que le récepteur d'étiquettes (35) concerné tient encore l'étiquette précédente (99), et dans lequel l'avance de la bande support (101) d'un pas est suspendue lorsque le capteur d'étiquettes (119) a détecté que le récepteur d'étiquettes (35) concerné tient encore l'étiquette précédente (99).

2. Étiqueteuse selon la revendication 1,
**caractérisée en ce que**
l'étiqueteuse (11) est conçue pour interrompre le fonctionnement et émettre un signal d'erreur lorsque le capteur d'étiquette (119) a détecté, lors de plusieurs passages consécutifs d'un récepteur d'étiquette (35), en particulier trois ou cinq, que le récepteur d'étiquette (35) tient encore l'étiquette précédente (99).

3. Étiqueteuse selon l'une des revendications précédentes,
**caractérisée en ce que**
l'étiqueteuse (11) est conçue pour faire tourner la tête rotative (29) par intermittence, par pas, en fonctionnement, la tête rotative (29) étant tournée à chaque pas d'un angle correspondant à la division de 360° par le nombre de récepteurs d'étiquettes (35), en particulier 72°, l'un des récepteurs d'étiquettes (35) occupant la position de rotation de prise d'étiquette après chaque pas,
la détection visant à déterminer si le récepteur d'étiquettes (35) concerné tient encore l'étiquette précédente (99) ayant lieu lorsque le récepteur d'étiquettes (35) concerné occupe la position de rotation de prise d'étiquette.

4. Étiqueteuse selon l'une des revendications précédentes,
**caractérisée en ce que**
l'applicateur d'étiquettes (13) comporte un moteur (73) destiné à entraîner le dispositif de transport d'étiquettes (75) du dispositif de distribution d'étiquettes (15) et un dispositif de commande destiné à commander le moteur (73) pour entraîner le dispositif de transport d'étiquettes (75), lors de la mise en place du dispositif de distribution d'étiquettes (15) sur l'applicateur d'étiquettes (13), une liaison mécanique d'entraînement entre le moteur (73) destiné à entraîner le dispositif de transport d'étiquettes (75) et le dispositif de transport d'étiquettes (75), ainsi qu'une liaison électrique entre le dispositif de commande et le capteur d'étiquettes (119) sont automatiquement établies, de préférence via une connexion électrique enfichable (121, 123).

5. Étiqueteuse selon l'une des revendications précédentes,
**caractérisée en ce que**
le capteur d'étiquettes (119) est disposé dans l'alignement du récepteur d'étiquettes (35) occupant respectivement la position de rotation de prise d'étiquette et du bord de distribution d'étiquettes (37), le bord de distribution d'étiquettes (37) étant disposé entre le capteur d'étiquettes (119) et le récepteur d'étiquettes (35) occupant respectivement la position de rotation de prise d'étiquette.

6. Étiqueteuse selon l'une des revendications précédentes,
**caractérisée en ce que**
le capteur d'étiquettes (119) est conçu comme une barrière lumineuse à réflexion laser.

7. Étiqueteuse selon l'une des revendications précédentes,
**caractérisée en ce que**
l'applicateur d'étiquettes (13) comporte un moteur (67) destiné à entraîner la tête rotative (29) et un dispositif de commande destiné à commander le moteur (67) pour entraîner la tête rotative (29), l'applicateur d'étiquettes (13) comportant de préférence en outre un moteur (73) commandable par le dispositif de commande pour entraîner le dispositif de transport d'étiquettes (75) du dispositif de distribution d'étiquettes (15).
